# FASCICULE DE BREVET EUROPEEN

(11) **EP 1 761 705 B1**
(45) Date de publication et mention de la délivrance du brevet: **19.03.2008**
(21) Numéro de dépôt: 05762949.5
(22) Date de dépôt: 27.06.2005
(51) Int. Cl.: F04B 53/10, F04B 37/14, H05H 1/46

(54) **CIRCUIT DE POMPAGE A VIDE ET MACHINE DE TRAITEMENT DE RECIPIENTS EQUIPEE DE CE CIRCUIT**
VAKUUMPUMPKREISLAUF UND DAMIT AUSGERÜSTETE MASCHINE ZUR BEHANDLUNG VON BEHÄLTERN
VACUUM PUMPING CIRCUIT AND MACHINE FOR TREATING CONTAINERS EQUIPPED WITH SAME

(30) Priorité: 30.06.2004 FR 0451366
(43) Date de publication de la demande: 14.03.2007
(73) Titulaire: SIDEL PARTICIPATIONS, 76930 Octeville-sur-Mer (FR)
(72) Inventeur: CIRETTE, Damien, F-76930 Octeville Sur Mer (FR)
(74) Mandataire: Kohn, Philippe
(86) Numéro de dépôt international: PCT/EP2005/052985
(87) Numéro de publication internationale: WO 2006/010679

(56) Documents cités:
- FR-A- 2 799 994
- FR-A- 2 847 912
- US-A- 6 037 562

## Description

La présente invention concerne un circuit de pompage à vide et une machine de traitement de récipients, notamment de bouteilles, comme décrit dans le brevet FR2799994.

La présente invention concerne plus particulièrement un circuit de pompage à vide d'une machine de traitement de récipients par dépôt d'un revêtement interne formant barrière au moyen d'un plasma micro-ondes comportant :
- une chambre supérieure et une chambre inférieure qui communiquent par un orifice de raccordement, la chambre inférieure étant raccordée à une cavité et la chambre supérieure étant raccordée à une pompe à vide qui est prévue pour faire le vide dans la cavité jusqu'à ce que la pression dans la cavité atteigne une valeur déterminée dite valeur finale,
- et comportant une soupape guidée en coulissement suivant un axe sensiblement vertical dans une ouverture correspondante de la paroi transversale supérieure de la chambre supérieure, entre une position axiale basse fermée, dans laquelle la tête de la soupape vient fermer l'orifice de raccordement, et une position axiale haute ouverte, du type dans lequel la soupape comporte une tige qui s'étend axialement vers le haut en dehors de la chambre supérieure, la tige de soupape étant reliée à des moyens susceptibles de commander la soupape au moins vers sa position ouverte.

Pour maintenir la soupape en position fermée, par exemple le temps de traiter un récipient en réalisant le dépôt du revêtement interne, il est connu d'utiliser un ressort à boudin de compression qui sollicite axialement la soupape vers sa position fermée.

Cette solution n'est pas complètement satisfaisante car le ressort pose des problèmes de fiabilité. Il arrive notamment que le ressort casse sous les sollicitations mécaniques auxquelles il est soumis.

Dans le cas d'un circuit de pompage équipant un poste de traitement agencé sur un carrousel rotatif, il est également connu de maintenir la soupape en position fermée au moyen d'un système à came, par exemple au moyen d'un galet solidaire de la tige de soupape et d'une surface de commande fixe.

Cette solution n'est pas non plus complètement satisfaisante car elle nécessite une surface de commande de longueur importante, ainsi que des ajustements précis pour assurer l'étanchéité de la fermeture. De plus, l'usure du galet ou de la surface de commande peut détériorer l'étanchéité de la soupape.

La présente invention vise notamment à remédier à ces inconvénients.

Dans ce but, l'invention propose un circuit de pompage à vide du type décrit précédemment, caractérisé en ce que la tige de soupape est pourvue d'un tronçon formant un piston qui constitue la paroi supérieure mobile d'une chambre de commande communicant avec la chambre supérieure, le piston comportant une face supérieure soumise en permanence à la pression de l'air atmosphérique et une face inférieure soumise à la pression régnant dans la chambre de commande de manière que, lorsque la pression dans la chambre inférieure atteint la valeur finale, la soupape est maintenue en position fermée sous l'effet du différentiel de pression entre les deux faces du piston.

Selon d'autres caractéristiques de l'invention :
- la paroi transversale supérieure comporte une entretoise annulaire qui est intercalée axialement entre l'ouverture et la chambre de commande, qui comporte un conduit central pour le guidage axial de la tige de soupape, et qui est pourvue de canaux réalisant le raccordement entre la chambre de commande et la chambre supérieure ;
- un soufflet métallique étanche au vide est interposé axialement entre le bord périphérique externe du piston et le bord périphérique externe d'un tronçon axial de l'entretoise de manière à former la paroi périphérique externe de la chambre de commande le long de la tige de soupape ;
- la soupape comporte une jupe axiale qui est liée en coulissement axial à la tige de soupape et qui enveloppe le soufflet et le piston ;
- le tronçon d'extrémité supérieure de la tige de soupape coopère avec des moyens, tels qu'un mécanisme à came, de manière à commander le coulissement de la soupape vers sa position ouverte ;
- le mécanisme à came comporte une surface de commande qui contrôle le déplacement de la soupape vers sa position fermée ;
- la tête de la soupape est rapportée sur l'extrémité inférieure de la tige de soupape ;
- l'orifice de raccordement comporte un rebord transversal supérieur, et la tête de la soupape comporte une surface transversale inférieure de fermeture qui est pourvue d'un joint annulaire d'étanchéité et qui est prévue pour venir en appui axial étanche contre le rebord transversal lorsque la soupape occupe sa position fermée ;

L'invention propose aussi une machine de traitement de récipients; en particulier des bouteilles, par dépôt d'un revêtement interne formant barrière au moyen d'un plasma micro-ondes, notamment en vue de permettre le conditionnement de liquides oxydo-sensibles dans les récipients, comportant au moins un poste de traitement pour un récipient, chaque poste de traitement comprenant :
- une enceinte de traitement qui est prévue pour contenir le récipient et qui délimite autour du récipient une cavité,
- et, un couvercle qui est prévu pour fermer l'enceinte de manière hermétique et qui comporte un conduit de pompage raccordé de manière étanche à l'intérieur du récipient,
caractérisée en ce que le couvercle est équipé d'un circuit de pompage selon l'une quelconque des revendications précédentes, en ce que la chambre inférieure est raccordée de manière étanche à la cavité délimitée par l'enceinte, et en ce que la chambre supérieure est raccordée au conduit de pompage.

D'autres caractéristiques et avantages de l'invention apparaîtront à la lecture de la description détaillée qui suit pour la compréhension de laquelle on se reportera aux dessins annexés dans lesquels :
- la figure 1 est une vue en coupe axiale qui représente schématiquement un poste de traitement de la machine équipé d'un circuit de pompage à vide réalisé conformément aux enseignements de l'invention au cours d'une première phase de pompage ;
- la figure 2 est une vue similaire à la celle de la figure 1 qui représente le poste de traitement au cours d'une seconde phase de pompage ;
- la figure 3 est une vue en coupe axiale qui représente schématiquement une portion de raccordement du circuit de pompage à vide équipée d'une soupape occupant sa position axiale ouverte ;
- la figure 4 est une vue similaire à celle de la figure 4 qui représente la soupape en position axiale fermée ;
- la figure 5 est une vue en perspective qui représente schématiquement le couvercle équipé de la soupape conforme aux enseignements de l'invention lorsqu'elle occupe sa position fermée.

Dans la description qui va suivre, des éléments identiques, similaires ou analogues seront désignés par les mêmes chiffres de référence.

Sur les figures 1 et 2, on a représenté partiellement une machine 10 de traitement de récipients 12, ici représentés sous la forme de bouteilles, qui est équipée d'un circuit de pompage à vide 14 réalisé conformément aux enseignements de l'invention.

La machine 10 vise à réaliser le dépôt d'un revêtement interne formant barrière au moyen d'un plasma micro-ondes, notamment en vue de permettre le conditionnement d'un liquide oxydo-sensible dans les récipients 12.

De manière classique, la machine 10 comporte plusieurs postes de traitement 16 qui peuvent être répartis circonférentiellement de manière régulière sur un carrousel rotatif (non représenté), chaque poste de traitement 16 étant prévu pour traiter un récipient 12 à la fois.

Sur les figures, on a représenté partiellement un seul poste de traitement 16.

Le poste de traitement 16 comprend une enceinte 18 de traitement qui est prévue pour contenir le récipient 12 et qui délimite autour du récipient 12 une cavité 20.

Le récipient 12 est agencé ici de manière verticale avec son ouverture vers le haut.

Le poste de traitement 16 comprend aussi un couvercle 22 qui est prévu pour fermer l'enceinte 18 de manière hermétique, en délimitant l'extrémité supérieure de la cavité 20, et qui comporte un conduit 24 de pompage raccordé de manière étanche à l'intérieur du récipient 12.

Le conduit 24 de pompage est raccordé, par une première extrémité 26, à une pompe à vide 28.

La seconde extrémité 30 du conduit 24 de pompage communique avec la cavité 20 de l'enceinte 18 de traitement par l'intermédiaire d'une portion 32 de raccordement qui est agencée ici dans une portion d'extrémité du couvercle 22.

Le couvercle 22 comporte aussi un injecteur 33 d'un gaz précurseur, par exemple de l'acétylène dans le cas d'un dépôt carboné, lequel injecteur est muni d'un tube d'injection 35 s'étendant axialement à l'intérieur du récipient 12.

La portion 32 de raccordement est représentée de manière plus détaillée sur les figures 3 et 4.

La portion 32 de raccordement du circuit de pompage à vide 14 comporte une chambre supérieure 34 et une chambre inférieure 36 qui communiquent par un orifice 38 de raccordement.

Selon le mode de réalisation représenté ici, la chambre inférieure 36 est raccordée à la cavité 20 délimitée par l'enceinte 18 de traitement et la chambre supérieure 34 est raccordée au conduit 24 de pompage au niveau de la seconde extrémité 30.

La portion 32 de raccordement comporte une soupape 40 qui est guidée en coulissement suivant un axe A1 sensiblement vertical, entre une position axiale basse fermée, qui est représentée sur les figures 2 et 4, dans laquelle la tête 42 de la soupape 40 vient fermer l'orifice 38 de raccordement, et une position axiale haute ouverte, qui est représentée sur les figures 1 et 3.

Dans la suite de la description, on définit à titre non limitatif une orientation axiale verticale suivant l'axe A1 de coulissement de la soupape 40. Des éléments seront qualifiés de transversaux en référence à cet axe A1.

La soupape 40 est montée à coulissement dans une ouverture 44 correspondante de la paroi transversale supérieure 46 de la chambre supérieure 34.

La paroi transversale supérieure 46 est constituée ici par la paroi transversale supérieure du couvercle 22.

La soupape 40 comporte une tige 48 qui s'étend axialement vers le haut en dehors de la chambre supérieure 34 et qui est reliée à des moyens 50 susceptibles de commander le coulissement de la soupape 40 au moins vers sa position ouverte.

Conformément aux enseignements de l'invention, la tige 48 est pourvue d'un tronçon formant un piston 52 qui constitue la paroi supérieure mobile d'une chambre de commande 54 communicant avec la chambre supérieure 34.

Le piston 52 a ici une forme globalement cylindrique coaxiale à la tige 48 et il est réalisé venu de matière avec la tige 48.

Le piston 52 comporte une face supérieure 56, transversale, qui est soumise en permanence à la pression de l'air atmosphérique et une face inférieure 58, transversale également, qui est soumise à la pression régnant dans la chambre de commande 54.

Avantageusement, la paroi transversale supérieure 46 comporte une entretoise 60 annulaire qui est intercalée axialement entre l'ouverture 44 et la chambre de commande 54.

L'entretoise 60 comporte un corps principal globalement cylindrique et tubulaire qui est traversé axialement, depuis son extrémité inférieure jusqu'à son extrémité supérieure, par un conduit central 64.

La tige 48 est guidée axialement par les parois axiales internes du conduit central 64.

L'entretoise 60 comporte une portion 66, supérieure, en forme de collerette radiale dont la face transversale supérieure 68 est agencée axialement en vis-à-vis de la face inférieure 58 du piston 52 de manière à délimiter axialement la chambre de commande 54.

Le tronçon d'extrémité inférieure 70 de l'entretoise 60 est ici vissé dans l'ouverture 44 jusqu'à ce qu'une collerette radiale inférieure 72 de l'entretoise 60 vienne en appui axial étanche contre la face supérieure 74 de la paroi transversale supérieure 46.

La collerette radiale inférieure 72 est munie ici d'un joint torique 76 d'étanchéité qui s'interpose axialement entre la collerette radiale inférieure 72 et la paroi transversale supérieure 46.

L'entretoise 60 est pourvue de canaux 78 axiaux qui sont aménagés dans son épaisseur radiale et qui réalisent le raccordement entre la chambre de commande 54 et la chambre supérieure 34.

Chaque canal 78 axial débouche dans la face axiale externe 80 du tronçon d'extrémité supérieure de l'entretoise 60 et dans la face transversale d'extrémité inférieure 82 de l'entretoise 60.

Avantageusement, un soufflet 84 métallique étanche au vide est interposé axialement entre le bord périphérique externe de la face inférieure 58 du piston 52 et le bord périphérique externe de la collerette radiale constituant la portion 66 supérieure de l'entretoise.

Le soufflet 84 est coaxial à la tige 48 et il constitue la paroi périphérique externe de la chambre de commande 54 le long de la tige 48.

De préférence, la soupape 40 comporte une jupe axiale 86 qui est liée en coulissement axial à la tige 48 et qui enveloppe le soufflet 84 et le piston 52.

La tête 42 de la soupape 40 a ici une forme cylindrique et elle est rapportée sur l'extrémité inférieure de la tige 48.

L'orifice 38 de raccordement comporte ici un rebord transversal 88 supérieur.

La tête 42 de la soupape 40 comporte une surface transversale inférieure 90 de fermeture qui est pourvue d'un joint 92 annulaire d'étanchéité et qui est prévue pour venir en appui axial étanche contre le rebord transversal 88 lorsque la soupape 40 occupe sa position fermée, telle que représentée sur les figures 2 et 4.

De préférence, comme illustré sur les figures, les moyens 50 susceptibles de commander le coulissement de la soupape 40 au moins vers sa position ouverte sont constitués par un mécanisme à came qui coopère avec le tronçon d'extrémité supérieure 94 de la tige 48 de façon à commander le coulissement de la soupape 40 vers sa position ouverte et qui contrôle le déplacement de la soupape 40 vers sa position fermée.

Le mécanisme 50 à came comporte ici un levier 96 qui est monté pivotant sur le couvercle 22 autour d'un axe A2 transversal.

Le pivotement du levier 96 est lié au coulissement de la soupape 40 par l'intermédiaire d'un jeu de biellettes 98.

Le levier 96 porte un galet 100 qui est prévu pour coopérer avec une surface de commande (non représentée) de la machine 10.

La surface de commande comporte plusieurs tronçons qui sont prévus pour provoquer le pivotement du levier 96 et entraîner la soupape 40 de manière adéquate vers l'une de ses deux positions axiales extrêmes.

On décrit maintenant le fonctionnement de la machine 10 et du circuit de pompage à vide 14 qui l'équipe.

Le procédé de traitement du récipient 12 par la machine 10 comporte une étape préliminaire au cours de laquelle le circuit de pompage à vide 14 provoque une diminution de la pression à l'intérieur de la cavité 20 jusqu'à une valeur déterminée dite valeur finale externe pFₑₓₜ et une diminution de la pression à l'intérieur du récipient 12 jusqu'à une valeur déterminée dite valeur finale interne pFᵢₙₜ.

Généralement la valeur finale interne pFᵢₙₜ est d'environ 0,1 mbar et la valeur finale externe pFₑₓₜ est d'environ 50 mbar, de manière que le vide soit plus important dans le récipient 12 que dans la cavité 20.

L'étape préliminaire est suivie d'une étape de traitement au cours de laquelle les valeurs finales pFₑₓₜ, pFᵢₙₜ sont maintenues dans la cavité 20 et dans le récipient 12 pour permettre le dépôt du revêtement interne dans le récipient 12.

Au cours de l'étape de traitement, le gaz précurseur est injecté dans le récipient 12, par l'intermédiaire de l'injecteur 33, et soumis à l'action de micro-ondes de sorte qu'il passe à l'état de plasma et provoque un dépôt de revêtement barrière (carboné lorsque le précurseur est à base d'acétylène) sur les parois internes du récipient 12. Ce dépôt constitue un revêtement interne formant barrière, par exemple à l'encontre des molécules de dioxygène et de dioxyde de carboné.

L'étape préliminaire comporte une première phase, qui est illustrée par la figure 1, au cours de laquelle le pompage est réalisé simultanément dans la cavité 20 et dans le récipient 12 et une seconde phase, qui est illustrée par la figure 2, au cours de laquelle lé pompage est réalisé uniquement dans le récipient 12.

La première phase se termine lorsque la pression dans la cavité 20 atteint la valeur finale externe pFₑₓₜ.

Pendant la première phase, la pression diminue à l'intérieur du circuit de pompage à vide 14, en particulier dans la chambre supérieure 34 qui communique avec la chambre de commande 54.

La pression dans la chambre de commande 54 diminue donc simultanément, ce qui crée un différentiel de pression entre la face supérieure 56 et là face inférieure 58 du piston 52, puisque la face supérieure 56 est soumise à la pression atmosphérique qui règne à l'extérieur du circuit de pompage à vide 14.

Par conséquent, une force axiale d'appui, résultant de ce différentiel de pression, sollicite axialement la soupape 40 vers le bas.

Avantageusement, le mécanisme 50 à came maintient la soupape 40 en position ouverte jusqu'à ce que la pression dans la cavité 20 atteigne sa valeur finale externe pFₑₓₜ.

Lorsque la pression dans la cavité 20 se rapproche de la valeur finale externe pFₑₓₜ, le mécanisme 50 à came contrôle le déplacement de la soupape 40 de manière qu'elle descende progressivement jusqu'à sa position fermée (figures 2 et 4).

Lorsque la soupape 40 occupe sa position fermée, la seconde phase de l'étape préliminaire est mise en oeuvre.

Pendant la seconde phase, le circuit de pompage à vide 14 continue le pompage uniquement dans le récipient 12 jusqu'à atteindre la valeur finale interne pFᵢₙₜ, qui est inférieure à la pression dans la cavité 20.

A la fin de la seconde phase, l'étape de traitement peut être mise en oeuvre.

Pendant l'étape de traitement, le vide est maintenu dans la cavité 20, par la fermeture hermétique de l'enceinte 18, et dans le récipient 12, par un pompage continu et régulé au moyen de la pompe à vide 28.

A la fin de l'étape de traitement, l'intérieur du récipient 12 et la cavité 20 sont remis à la pression atmosphérique.

A cet effet, le mécanisme 50 à came commande l'ouverture de la soupape 40.

On note que, pendant la seconde phase de l'étape préliminaire et pendant l'étape de traitement, la soupape 40 ne nécessite ni l'action du mécanisme 50 à came, ni l'action d'un moyen de rappel élastique pour être retenue axialement dans sa position fermée. En effet, la soupape 40 est maintenue dans sa position fermée sous la seule action du différentiel de pression entre les deux faces du piston 52.

## Revendications

1. Circuit de pompage à vide (14) d'une machine de traitement de récipients (12) par dépôt d'un revêtement interne formant barrière au moyen d'un plasma micro-ondes comportant :
- une chambre supérieure (34) et une chambre inférieure (36) qui communiquent par un orifice (38) dé raccordement, la chambre inférieure (36) étant raccordée à une cavité (20) et la chambre supérieure (34) étant raccordée à une pompe à vide (28) qui est prévue pour faire le vide dans la cavité (20) jusqu'à ce que la pression dans la cavité (20) atteigne une valeur déterminée dite valeur finale (pFₑₓₜ),
- et comportant une soupape (40) guidée en coulissement suivant un axe (A1) sensiblement vertical dans une ouverture (44) correspondante de la paroi transversale supérieure (46) de la chambre supérieure (34), entre une position axiale basse fermée, dans laquelle la tête (42) de la soupape (40) vient fermer l'orifice (38) de raccordement, et une position axiale haute ouverte, du type dans lequel la soupape (40) comporte une tige (48) qui s'étend axialement vers le haut en dehors dé la chambre supérieure (34), la tige (48) de soupape étant reliée à des moyens (50) susceptibles de commander la soupape (40) au moins vers sa position ouverte,
**caractérisé en ce que** la tige (48) de soupape est pourvue d'un tronçon formant un piston (52) qui constitue la paroi supérieure mobile d'une chambre de commande (54) communicant avec la chambre supérieure (34), le piston (52) comportant une face supérieure (56) soumise en permanence à la pression de l'air atmosphérique et une face inférieure (58) soumise à la pression régnant dans la chambre de commande (54) de manière que, lorsque la pression dans la chambre inférieure (36) atteint la valeur finale (pFₑₓₜ), la soupape (40) est maintenue en position fermée sous l'effet du différentiel de pression entre les deux faces (56, 58) du piston (52).

2. Circuit de pompage à vide (14) selon la revendication précédente, **caractérisé en ce que** la paroi transversale supérieure (46) comporte une entretoise (60) annulaire qui est intercalée axialement entre l'ouverture (44) et la chambre de commande (54), qui comporte un conduit central (64) pour le guidage axial de la tige (48) de soupape, et qui est pourvue de canaux (78) réalisant le raccordement entre la chambre de commande (54) et la chambre supérieure (34).

3. Circuit de pompage à vide (14) selon la revendication précédente, **caractérisé en ce qu'**un soufflet (84) métallique étanche au vide est interposé axialement entre le bord périphérique externe du piston (52) et le bord périphérique externe d'une portion (66) de l'entretoise (60) de manière à former la paroi périphérique externe de la chambre de commande (54) le long de la tige (48) de soupape.

4. Circuit de pompage à vide (14) selon la revendication précédente, **caractérisé en ce que** la soupape (40) comporte une jupe axiale (86) qui est liée en coulissement axial à la tige (48) de soupape et qui enveloppe le soufflet (84) et le piston (52).

5. Circuit de pompage à vide (14) selon l'une quelconque des revendications précédentes, **caractérisé en ce que** les moyens (50) susceptibles de commander la soupape (40) au moins vers sa position ouverte sont constitués par un mécanisme (50) à came qui coopère avec le tronçon d'extrémité supérieure de la tige (48) de soupape de manière à commander le coulissement de la soupape (40) vers sa position ouverte.

6. Circuit de pompage à vide (14) selon la revendication précédente, **caractérisé en ce que** le mécanisme (50) à came comporte une surface de commande qui contrôle le déplacement de la soupape (40) vers sa position fermée.

7. Circuit de pompage à vide (14) selon l'une quelconque des revendications précédentes, **caractérisé en ce que** la tête (42) de la soupape est rapportée sur l'extrémité inférieure de la tige (48) de soupape.

8. Circuit de pompage à vide (14) selon l'une quelconque des revendications précédentes, **caractérisé en ce que** l'orifice (38) de raccordement comporte un rebord transversal (88) supérieur, et **en ce que** la tête (42) de la soupape (40) comporte une surface transversale inférieure de fermeture qui est pourvue d'un joint (92) annulaire d'étanchéité et qui est prévue pour venir en appui axial étanche contre le rebord transversal (88) lorsque la soupape 40 occupe sa position fermée.

9. Machine (10) de traitement de récipients (12) par dépôt d'un revêtement interne formant barrière au moyen d'un plasma micro-ondes, comportant au moins un poste de traitement (16) pour un récipient (12), chaque poste de traitement (16) comprenant :
- une enceinte (18) de traitement qui est prévue pour contenir la bouteille (12) et qui délimite autour du récipient (12) une cavité (20),
- et, un couvercle (22) qui est prévu pour fermer l'enceinte (18) de manière hermétique et qui comporte un conduit (24) de pompage raccordé de manière étanche à l'intérieur du récipient (12),
**caractérisée en ce que** le couvercle (22) est équipé d'un circuit de pompage à vide (14) selon l'une quelconque des revendications précédentes, **en ce que** la chambre inférieure (36) est raccordée de manière étanche à la cavité (20) délimitée par l'enceinte (18), et **en ce que** la chambre supérieu.re (34) est raccordée au conduit (24) de pompage.

## Claims

1. A vacuum pumping circuit (14) for a machine for treating containers (12) by depositing an internal barrier coating by means of a microwave-generated plasma, comprising:
- an upper chamber (34) and a lower chamber (36) that communicate via a connecting orifice (38), the lower chamber (36) being connected to a cavity (20) and the upper chamber (34) to a vacuum pump (28) designed to evacuate the cavity (20) until the pressure in the cavity (20) reaches a specified value termed the final value (pFₑₓₜ),
- and comprising a valve (40) guided in a sliding manner along an essentially vertical axis (A1) in a corresponding opening (44) in the upper transverse wall (46) of the upper chamber (34), between a closed lower axial position, in which the valve (40) head (42) of the closes the connecting orifice (38), and an open upper axial position, of the type in which the valve (40) has a stem (48) that extends axially up out of the upper chamber (34), the valve stem (48) being connected to means (50) capable of moving the valve (40) at least to its open position,
which circuit is **characterized in that** the valve stem (48) is provided with a section forming a piston (52) which constitutes the mobile upper wall of a control chamber (54) communicating with the upper chamber (34), the piston (52) having an upper face (56) permanently at atmospheric air pressure and a lower face (58) on which the pressure is that present in the control chamber (54), in such a way that when the pressure in the lower chamber (36) reaches the final value (pFₑₓₜ), the valve (40) is kept closed by the action of the pressure differential across the two faces (56, 58) of the piston (52).

2. The vacuum pumping circuit (14) as claimed in the preceding claim, **characterized in that** the upper transverse wall (46) comprises an annular spacer (60) which: is fitted axially between the opening (44) and the control chamber (54); comprises a central passage (64) for the axial guidance of the valve stem (48); and is provided with channels (78) connecting together the control chamber (54) and the upper chamber (34).

3. The vacuum pumping circuit (14) as claimed in the preceding claim, **characterized in that** a vacuum-proof metal bellows (84) is interposed axially between the outer peripheral edge of the piston (52) and the outer peripheral edge of a portion (66) of the spacer (60) so as to form the outer peripheral wall of the control chamber (54) around the valve stem (48).

4. The vacuum pumping circuit (14) as claimed in the preceding claim, **characterized in that** the valve (40) has an axial skirt (86) that is connected to and slides axially with the valve stem (48) and that surrounds the bellows (84) and the piston (52).

5. The vacuum pumping circuit (14) as claimed in any one of the preceding claims, **characterized in that** the means (50) capable of moving the valve (40) at least to its open position take the form of a cam mechanism (50) that acts on the upper end section of the valve stem (48) in such a way as to slide the valve (40) to its open position.

6. The vacuum pumping circuit (14) as claimed in the preceding claim, **characterized in that** the cam mechanism (50) has a control surface that controls the movement of the valve (40) to its closed position.

7. The vacuum pumping circuit (14) as claimed in any one of the preceding claims, **characterized in that** the valve head (42) is fixed to the lower end of the valve stem (48).

8. The vacuum pumping circuit (14) as claimed in any one of the preceding claims, **characterized in that** the connecting orifice (38) comprises an upper transverse shoulder (88), and **in that** the valve (40) head (42) comprises a lower transverse closing surface that is provided with an annular seal (92) and that is designed to make leaktight axial contact with the transverse shoulder (88) when the valve (40) is occupying its closed position.

9. A machine (10) for treating containers (12) by depositing an internal barrier coating by means of a microwave-generated plasma comprising at least one treatment station (16) for a container (12), each treatment station (16) comprising:
- a treatment enclosure (18) designed to contain the bottle (12) and defining a cavity (20) around the container (12),
- and a lid (22) designed to close the enclosure (18) hermetically and having a pumping passage (24) connected leaktightly to the interior of the container (12),
which machine is **characterized in that** the lid (22) is equipped with a vacuum pumping circuit (14) as claimed in any one of the preceding claims, **in that** the lower chamber (36) is connected leaktightly to the cavity (20) defined by the enclosure (18), and **in that** the upper chamber (34) is connected to the pumping passage (24).

## Patentansprüche

1. Vakuumpumpkreislauf (14) einer Maschine zur Behandlung von Behältern (12) durch Aufbringen eines eine Sperre bildenden, inneren Überzugs mittels eines Mikrowellenplasmas, der folgendes aufweist:
- eine obere Kammer (34) und eine untere Kammer (36), die über eine Verbindungsöffnung (38) miteinander in Verbindung stehen, wobei die untere Kammer (36) mit einer Vertiefung (20) verbunden ist, und die obere Kammer (34) mit einer Vakuumpumpe (28) verbunden ist, die das Vakuum in dem Hohlraum (20) herstellen soll, bis der Druck in dem Hohlraum (20) einen festen Wert, den sogenannten Endwert (pFext), erreicht,
- und ein Ventil (40), das durch Verschieben entlang einer Achse (A1) geführt wird, die im wesentlichen vertikal in einer entsprechenden Öffnung (44) der oberen, querverlaufenden Wand (46) der oberen Kammer (34) verläuft, und zwar zwischen einer unteren, geschlossenen Axialposition, in der die Anschlussöffnung (38) durch den Kopf (42) des Ventils (40) geschlossen wird, und einer oberen, geöffneten Axialposition, in der das Ventil (40) einen Schaft (48) besitzt, der außerhalb der oberen Kammer (34) axial nach oben verläuft, wobei der Schaft (48) des Ventils mit Elementen (50) verbunden ist, die das Ventil (40) zumindest in Richtung seiner geöffneten Position betätigen können,
**dadurch gekennzeichnet, dass** der Schaft (48) des Ventils mit einem Abschnitt versehen ist, der einen Kolben (52) bildet, der die obere, bewegliche Wand einer Steuerkammer (54) bildet, die mit der oberen Kammer (34) in Verbindung steht, wobei der Kolben (52) eine Oberseite besitzt, die permanent dem atmosphärischen Luftdruck ausgesetzt ist, sowie eine Unterseite (58), die dem Druck ausgesetzt ist, der in der Steuerkammer (54) herrscht, so dass das Ventil (40) durch die Wirkung der Druckdifferenz zwischen den beiden Seiten (56, 58) des Kolbens in geschlossener Position gehalten wird, wenn der Druck in der unteren Kammer (36) den Endwert (pFext) erreicht.

2. Vakuumpumpkreislauf (14) nach dem vorhergehenden Anspruch, **dadurch gekennzeichnet, dass** die obere, querverlaufende Wand (46) einen ringförmigen Steg (60) besitzt, der zwischen der Öffnung (44) und der Steuerkammer (54) axial eingeschoben ist, wobei die Steuerkammer eine mittlere Leitung (64) für die axiale Führung des Schaftes (48) des Ventils besitzt, die mit Kanälen (78) versehen ist, welche die Verbindung zwischen der Steuerkammer (54) und der oberen Kammer (34) herstellen.

3. Vakuumpumpkreislauf (14) nach dem vorhergehenden Anspruch, **dadurch gekennzeichnet, dass** eine vakuumdichte Wellrohrfeder (84) axial zwischen dem äußeren Umfangsrand des Kolbens (52) und dem äußeren Umfangsrand eines Teils (66) des Steges (60) eingeschoben ist, so dass entlang dem Schaft (48) des Ventils die äußere Umfangswand der Steuerkammer (54) gebildet wird.

4. Vakuumpumpkreislauf (14) nach dem vorhergehenden Anspruch, **dadurch gekennzeichnet, dass** das Ventil (40) eine axiale Verkleidung (86) besitzt, die durch Axialverschiebung mit dem Schaft (48) des Ventils verbunden ist, und die die Wellrohrfeder (84) und den Kolben (52) umgibt.

5. Vakuumpumpkreislauf (14) nach einem der vorhergehenden Ansprüche, **dadurch gekennzeichnet, dass** die Vorrichtungen (50), die das Ventil zumindest in Richtung seiner geöffneten Position steuern können, aus einem Nockenmechanismus (50) bestehen, der mit dem Abschnitt am oberen Ende des Schaftes (48) des Ventils zusammenwirkt, um die Verschiebung des Ventils (40) in Richtung seiner geöffneten Position zu steuern.

6. Vakuumpumpkreislauf (14) nach dem vorhergehenden Anspruch, **dadurch gekennzeichnet, dass** der Nockenmechanismus (50) eine Steuerfläche aufweist, die die Verschiebung des Ventils (40) in Richtung seiner geschlossenen Position kontrolliert.

7. Vakuumpumpkreislauf (14) nach einem der vorhergehenden Ansprüche, **dadurch gekennzeichnet, dass** der Kopf (42) des Ventils am unteren Ende des Schaftes (48) des Ventils angesetzt ist.

8. Vakuumpumpkreislauf (14) nach einem der vorhergehenden Ansprüche, **dadurch gekennzeichnet, dass** die Anschlussöffnung (38) eine obere, querverlaufende Randleiste (88) besitzt, und dass der Kopf (42) des Ventils (40) eine untere, querverlaufende Schließfläche besitzt, die mit einer ringförmigen Abdichtung (92) versehen ist, und eine axiale, dichte Auflage gegen die querverlaufende Randleiste (88) bieten soll, wenn das Ventil (40) seine geschlossene Position einnimmt.

9. Maschine (10) zur Behandlung von Behältern (12) durch Aufbringen eines eine Sperre bildenden, inneren Überzugs mittels eines Mikrowellenplasmas, die mindestens eine Behandlungsstation (16) für einen Behälter (12) besitzt, wobei jede Behandlungsstation (16) folgendes aufweist:
- eine Behandlungskammer (18), die die Flasche enthalten (12) soll, und die um den Behälter (12) einen Hohlraum (20) umgrenzt,
- und einen Deckel (22) zum hermetischen Schließen der Kammer (18), wobei eine Pumpleitung (24) dicht im Inneren des Behälters (12) angeschlossen ist,
**dadurch gekennzeichnet, dass** der Deckel (22) nach einem der vorhergehenden Ansprüche mit einem Vakuumpumpkreislauf (14) ausgestattet ist, und dass die untere Kammer (36) dicht mit dem Hohlraum (20), der von der Kammer (18) umgrenzt ist, verbunden ist, und dass die obere Kammer (34) mit der Pumpleitung (24) verbunden ist.
